# DEMANDE DE BREVET EUROPEEN

(11) **EP 0 082 031 A1**
(43) Date de publication de la demande: **22.06.1983**
(21) Numéro de dépôt: 82402038.2
(22) Date de dépôt: 05.11.1982
(51) Int. Cl.: H05B 41/392

(54) **Dispositif de commande de l'intensité lumineuse d'un tube fluorescent alimenté sur une tension continue**

(30) Priorité: 09.11.1981 FR 8120906
(71) Demandeur: PRECISION MECANIQUE LABINAL, F-78390 Bois d'Arcy (FR)
(72) Inventeur: Brosillon, Raymond Max, F-95190 Goussainville (FR)
(74) Mandataire: Lemoine, Michel

(57) **Abrégé**

Dispositif de commande de l'intensité lumineuse d'un tube fluorescent (4) alimenté sur une tension continue (Vcc) comportant une alimentation stabilisée (5), un générateur de rampe (9), un modulateur (10) recevant le signal de rampe et sensible à un organe de commande lui adressant une tension (Uc), pour générer un signal haché dont le taux de découpage est déterminé par l'organe de commande. Le signal est adressé au convertisseur (2, 3) du tube par l'intermédiaire d'un circuit d'interface (17). Application au réglage de l'intensité de tubes sur aéronef, automobile ou lampe portable.

## Description

La présente invention a trait à un dispositif de commande de l'intensité lumineuse d'un tube fluorescent alimenté sur une tension continue, comme par exemple un tube d'éclairage fluorescent d'un aéronef, d'une automobile ou encore d'une lampe portable sur batterie.

On sait que, pour l'alimentation de tubes fluorescents à partir d'un réseau continu, on utilise des convertisseurs qui sont alimentés par le réseau et qui comprennent en général un oscillateur de puissance débitant dans le primaire d'un transformateur dont le secondaire est relié au tube. Les contraintes imposées par le fonctionnement du tube fluorescent interdisent, dans la pratique, de contrôler l'intensité lumineuse du tube par une modification des conditions d'alimentation. Or, il est hautement désirable de pouvoir contrôler et modifier l'intensité lumineuse d'un tube d'éclairage fluorescent alimenté à partie d'un réseau continu et ceci dans de nombreuses applications.

On a déjà décrit, dans la demande de brevet PCT/81/00184, un procédé de commande d'une lampe à fluorescence alimentée en courant continu dans lequel, pour diminuer l'intensité lumineuse, on diminue la valeur moyenne de la durée de trains d'impulsions en pilotant un interrupteur transistorisé interrompant et autorisant de façon alternée l'alimentation du convertisseur de la lampe. Une telle réalisation est compliquée et n'est pas applicable facilement au cas de la commande de plusieurs ballasts de lampes par la même tension de commande.

On a également décrit, dans le brevet US 4 251 752, une commande à rapport cyclique variable mais s'appliquant directement sur la fréquence de travail du ballast, avec les inconvénients qui en découlent.

La présente invention se propose donc de fournir un dispositif de commande de l'intensité lumineuse d'un tube fluorescent alimenté sur une tension continue, qui puisse s'adapter à tous les besoins de l'utilisateur et à de nombreuses configurations différentes de convertisseurs.

Un autre objectif de l'invention est de fournir un tel dispositif qui puisse utiliser des moyens de commande simples, faciles à élaborer, peu sensibles aux parasites et non perturbants.

Un autre objectif encore de l'invention est de fournir un tel dispositif qui, tout en étant susceptible de s'adapter à de nombreux types de convertisseurs, conserve un rendement acceptable même à régime réduit, c'est-à-dire pour les faibles valeurs de l'intensité lumineuse.

Un autre objectif, encore de l'invention est de fournir un tel dispositif qui soit de construction simple et économique.

L'invention a pour objet un dispositif de commande de l'intensité lumineuse d'un tube fluorescent alimenté sur une tension continue par l'intermédiaire d'un convertisseur, dans lequel on fait varier la durée d'impulsions de tension autorisant l'allumage du tube, caractérisé en ce qu'il comporte un organe de commande et des moyens pour générer un signal haché avec un taux de découpage déterminé par ledit organe de commande, ledit signal haché étant adressé à un élément sensible du convertisseur pour bloquer temporairement et de façon répétitive ledit convertisseur au rythme dudit signal haché.

De façon avantageuse, le blocage à rapport cyclique variable du convertisseur ainsi réalisé est effectué à basse fréquence, ce qui facilite d'adaptation à de nombreux types de convertisseurs et permet de conserver un rendement acceptable même à régime réduit.

Le blocage répétitif du convertisseur entraîne un blocage correspondant du tube fluorescent de façon brève et répétitive, la variation d'intensité lumineuse se faisant ainsi sans gêne visuelle, sans clignotement et sans effet stroboscopique.

Dans une forme de réalisation préférée, l'organe de commande est un organe permettant l'établissement d'une tension de commande continue, par exemple un potentiomètre variable. Ce potentiomètre peut être alimenté par exemple à partir de la tension continue d'alimentation du réseau et présente au moins deux positions, à savoir une position permettant le fonctionnement à pleine puissance du tube fluorescent et une position n'autorisant qu'un fonctionnement à puissance réduite.

Le dispositif comporte alors de façon avantageuse un générateur de rampe et un modulateur comprenant principalement un comparateur dont l'une des entrées reçoit le signal du générateur de rampe alors que l'on affiche sur son autre entrée ladite tension continue de commande de façon à générer un signal haché de potentiel constant mais dont le taux de découpage varie en fonction de la valeur du potentiel de commande affiché, le taux de découpage étant nul lorsque ce potentiel est égal au potentiel de crête du générateur de rampe et devenant d'autant plus grand que ce potentiel est diminué. Le signal haché sortant du modulateur est avantageusement adressé à un circuit de blocage de convertisseur. Ce dernier peut avantageusement comporter un transistor dont la base reçoit le signal haché et qui permet, lorsqu'il est ainsi rendu conducteur, de mettre à la masse un transistor de puissance du convertisseur, par exemple un transistor d'un oscillateur de puissance du convertisseur.

De préférence, le dispositif comporte un ciruit d'alimentation stabiliséepar le réseau continu pour permettre un fonctionnement stable de l'ensemble sur une grande plage de variation de la tension d'alimentation du réseau.

Selon un perfectionnement de l'invention, l'organe de commande peut être conçu de façon à ne pas adresser une tension inférieure à un certain seuil de façon à ne pas bloquer le convertisseur au-delà de la limite permettant un fonctionnement stable du tube fluorescent.

D'autres avantages et caractéristiques de l'invention apparaîtront à la lecture de la description suivante, faite à titre d'exemple non limitatif et se référant au dessin annexé dans lequel :
La figure 1 représente un schéma d 'un dispositif selon l'invention.
La figure 2 représente un graphique du dispositif selon l'invention.
La ligne d'alimentation 1 du réseau continu, à la tension + Vcc., par exemple de 25 Volts, alimente un convertisseur de tube fluorescent comprenant un oscillateur de puissance usuel 2, par exemple construit autour d'un unique transistor dont le collecteur est chargé par le primaire accordé d'un transformateur à fuites 3, le secondaire du transformateur comprenant les enroulements haute tension et chauffage du tube fluorescent 4, la self de l'enroulement haute tension faisant office de ballast de régulateur de courant dans le tube. L'oscillateur est par exemple conçu pour avoir une fréquence de fonctionnement de l'ordre de 80 kHz afin de réduire la taille des composants volumineux tels que condensateurs et transformateurs.
Le dispositif de commande selon l'invention comprend tout d'abord un circuit d'alimentation stabilisée 5, par exemple à 15 Volts avec une résistance 6, une diode Zener 15 Volts 7 et un transistor 8 dont l'émetteur délivre la tension stabilisée de 15 Volts. Celle-ci alimente un générateur de rampe désigné dans son ensemble par 9 et un modulateur désigné dans son ensemble par 10. Le générateur de rampe , d'un type usuel, comprenant notamment un circuit intégré / par exemple du type 555, vendu par National Semi-Conductor , et réglé à 200 Hz, est relié à l'entrée (2) d'un comparateur 12 faisant partie du modulateur 10. L'autre entrée (3) du comparateur reçoit un conducteur 13 sur lequel on peut afficher une tension continue variable Uc grâce à un organe de commande approprié (non représenté), par exemple un système à trois positions, arrêt, marche à 100 % et marche à 25 %. L'entrée (3) du comparateur 12 est filtrée par un circuit RC et protégée par deux diodes 14, 15. La sortie 16 du comparateur est adressée à une interface de blocage de l'oscillateur 17, comprenant notamment un transistor 18 dont le collecteur est relié à la base du transistor de puissance (non représenté) de l'oscillateur 2 de sorte que, lorsque la tension requise est appliquée à la base du transistor 18, celui-ci débite etmet le transistor de l'oscillateur 2 à la masse. De façon avantageuse, le circuit de blocage 17 peut être relié au réseau d'alimentation 1 par une résistance 19 et comprendre également un moyen de filtrage RC.

Le fonctionnement est alors le suivant :
Lorsque la tension Uc appliquée par l'organe de commande est inférieure au potentiel initial de la rampe (3,5 V), c'est-à-dire si Uc < 3,5 V, le comparateur 12 génère une tension constante sur sa sortie 16 quel que soit le potentiel de rampe toujours < 3,5 V. Dans ces conditions, la base du transistor 18 est constamment excitée et le transistor 18 est rendu et maintenu conducteur. L'oscillateur de puissance ne peut donc pas fonctionner et le tube fluorescent reste éteint. Si ensuite, grâce à l'organe de commande, on applique une tension Uc supérieure à 9,5 V, potentiel final de rampe, par exemple 10 V ou plus, la sortie 16 du comparateur ne génère aucun signal. Le taux de découpage est nul, l'oscillateur de puissance fonctionne en permanence et le tube fluorescent est alimenté à 100 %.

Si ensuite on affiche une tension Uc intermédiaire, par exemple 25 % (5 V), le comparateur 12 émettra un signal haché dont le taux de découpage, c'est-à-dire le rapport de la durée de potentiel nul du signal à la durée totale du signal, c'est-à-dire la période de la rampe, sera de 1/4. Ce signal adressé par le conducteur 16 au transistor 18 vient donc bloquer le convertisseur à une fréquence de 200 Hz pendant chaque fois les 3/4 de la période correspondant à cette fréquence. Il en résulte que l'intensité lumineuse dans le tube fluorescent sera d'environ 1/4 de l'intensité maximale.

Bien entendu, l'invention est susceptible de nombreuses variantes. Tout d'abord, l'organe de commande destiné à adresser un potentiel de commande de Uc peut être piloté manuellement, ou au contraire asservi à un système quelconque. Il peut être constitué, de façon très simple, par un commutateur à trois positions permettant d'afficher par exemple un potentiel nul, un potentiel supérieur à 100 % du sommet de rampe et un potentiel intermédiaire , par exemple à 25 %. Il peut également être constitué par un potentiomètre à commande mécanique réglable sur des valeurs discrètes ou au contraire variable de façon continue. Il peut également être constitué par un circuit électronique permettant d'adresser, en fonction d'une instruction manuelle ou automatique, un potentiel déterminé Uc.

Les autres moyens électroniques représentés peuvent également être remplacés par des moyens équivalents accessibles à l'homme de l'art. L'interface 17 sera structurée en fonction de la nature et des caractéristiques du convertisseur qu'elle doit piloter, mlinterface 17 pouvant avantageusement être constituée par un module interchangeable ou réglable.

Par ailleurs, il est intéressant, conformément à l'invention, d'empêcher l'illumination du tube fluorescent pour des taux de découpage élevés, par exemple supérieurs à 75 %, c'est-à-dire pour des valeurs où le fonctionnement stable du tube fluorescent ne peut plus être assuré. Ceci peut être obtenu par exemple en ne rendant l'entrée (3) du comparateur 12 sensible qu'à un potentiel égal ou supérieur à 5 V de façon à obtenir une zone interdite représentée en hachures sur la figure 2.

## Revendications

1. Dispositif de commande de l'intensité lumineuse d'un tube fluorescent alimenté sur une tension continue par l'intermédiaire d'un convertisseur, dans lequel on fait varier la durée d'impulsionsde tension autorisant l'allumage du tube, caractérisé en ce qu'il comporte un organe de commande et des moyens (9,10) pour générer un signal haché avec un taux de découpage déterminé par ledit organe de commande, ledit signal haché étant adressé à un élément sensible (2) du convertisseur pour bloquer temporairement et de façon répétitive ledit convertisseur bloqué au rythme dudit signal haché.

2. Dispositif selon la revendication 1, caractérisé en ce que le blocage à rapport cyclique variable du convertisseur est effectué à basse fréquence, notamment de l'ordre de 200 Hz.

3. Dispositif selon l'une des revendications 1 et 2, caractérisé en ce que l'organe de commande est un organe permettant l'établissement d'une tension de commande continue.

4. Dispositif selon la revendication 3, caractérisé en ce que l'organe de commande est un potentiomètre variable.

5. Dispositif selon l'une des revendications 3 et 4, caractérisé en ce que l'organe de commande est alimenté à partir de la tension continue d'alimentation du réseau.

6. Dispositif selon l'une quelconque des revendications 3 à 5, caractérisé en ce qu'il comporte un générateur de rampe (9) et un modulateur (10) dont l'une des entrées reçoit le signal de rampe dudit générateur et l'autre ladite tension continue (Uc).

7. Dispositif selon la revendication 6, caractérisé en ce que le modulateur comporte un comparateur (12) dont le signal de sortie présente un taux de découpage variable en fonction de la valeur du potentiel (Uc) par rapport au potentiel de rampe.

8. Dispositif selon l'une quelconque des: revendications 1 à 7, caractérisé en ce qu'il comporte un circuit de blocage (17) formant interface pour le convertisseur.

9. Dispositif selon la revendication 8, caractérisé en ce que ledit circuit de blocage (17) comporte un transistor relié d'une part à la masse, d'autre part au convertisseur de puissance, la base du transistor recevant le signal haché.

10. Dispositif selon l'une quelconque des revendications 1 à 9, caractérisé en ce qu'il comporte des moyens d'interdiction empêchant la génération dudit signal tant que son taux de découpage possède une valeur élevée incompatible avec un fonctionnement stable du tube fluorescent.
